# EUROPÄISCHE PATENTSCHRIFT

(11) **EP 1 478 480 B1**
(45) Veröffentlichungstag und Bekanntmachung des Hinweises auf die Patenterteilung: **28.09.2005**
(21) Anmeldenummer: 03706409.4
(22) Anmeldetag: 01.02.2003
(51) Int. Cl.: B22D 17/20

(54) **VERFAHREN ZUR KOLBENSCHMIERUNG EINER DRUCKGIESSMASCHINE**
PLUNGER LUBRICATING METHOD FOR DIE CASTING MACHINE
PROCEDE DE LUBRIFICATION DE PISTON D'UNE MACHINE A COULEE SOUS PRESSION

(30) Priorität: 19.02.2002 EP 02405125
(43) Veröffentlichungstag der Anmeldung: 24.11.2004
(73) Patentinhaber: Alcan Technology & Management Ltd., 8212 Neuhausen am Rheinfall (CH)
(72) Erfinder: PLÖTZ, Georg, 85652 Pliening (DE); FACKLER, Johann, 85635 Siegertsbrunn (DE); WENZEL, Elisabeth, 80336 München (DE)
(86) Internationale Anmeldenummer: PCT/EP2003/001001
(87) Internationale Veröffentlichungsnummer: WO 2003/070400

(56) Entgegenhaltungen:
- EP-A- 1 134 278
- US-A- 5 154 839
- US-A- 5 370 171
- DATABASE WPI Section Ch, Week 200133 Derwent Publications Ltd., London, GB; Class M22, AN 2001-310849 XP002204506 & JP 2001 071092 A (HANANO SHOJI KK), 21. März 2001 (2001-03-21)
- DATABASE WPI Section Ch, Week 198627 Derwent Publications Ltd., London, GB; Class A82, AN 1986-172109 XP002204507 & JP 61 103642 A (YUSHIRO KAGAKU KOGYO KK) , 22. Mai 1986 (1986-05-22)
- PATENT ABSTRACTS OF JAPAN vol. 018, no. 449 (M-1660), 22. August 1994 (1994-08-22) & JP 06 142877 A (TOSHIBA MACH CO LTD), 24. Mai 1994 (1994-05-24)

## Beschreibung

Die Erfindung betrifft ein Verfahren zum Schmieren des Kolbens in der Füllkammer einer Druckgiessmaschine nach dem Oberbegriff von Anspruch 1.

Bei einer Druckgiessmaschine wird flüssiges Metall in die Füllkammer dosiert. mit dem Kolben aus der Füllkammer ausgestossen und in den Formhohlraum eingeschossen. Bei diesem Vorgang sind der an der heissen zylinderförmigen Innenwand der Füllkammer gleitende Kolben bzw. dessen Kolbenringe hohen Belastungen ausgesetzt. Eine Schmierung des Kolbens ist daher unerlässlich.

Die heute üblichen Kolben bestehen aus einer Cu-Be-Legierung oder aus Stahl. Als Schmiermittel kommen Kolbenfette und -öle sowie Granulate oder Pellets zum Einsatz. Grafitfreie oder grafithaltige Kolbenöle werden durch Tropf- oder Sprühschmierung appliziert. Bei der Tropfschmierung erfolgt die Applikation auf den Kolben, während sich dieser an seinem Hubanfang befindet. Bei der Sprühschmierung befindet sich der Kolben ebenfalls än seinem Hubanfang, und die Sprühung erfolgt durch die Metalleinfüllöffnung, d.h. vor dem Kolben.

Die heute üblichen Kolbenschmiermittel sind auf Mineralölbasis aufgebaut und demzufolge wenig umweltverträglich.

Ein Verfahren der eingangs genannten Art ist in des US-A-5,370,171 offenbart. Bei diesem bekannten Verfahren kann ein Schmiermittel auf Wasserbasis auf die Kolbenvorderseite und die Innenwand der Füllkammer gesprüht werden.

Der Erfindung liegt eine erste Aufgabe zugrunde, ein Verfahren der eingangs genannten Art derart weiterzubilden, dass ein Kolbenschmiermittel optimal auf den Kolben und die Innenwand der Füllkammer aufgetragen wird.

Eine zweite Aufgabe der Erfindung liegt in der Bereitstellung eines verbesserten Schmierverfahrens mit einem umweltverträglichen Schmiermittel. Das Verfahren soll mindestens die Schmiereigenschaften der Schmiermittel auf Mineralölbasis erreichen.

Zur Lösung führt ein Verfahren mit den Merkmalen von Anspruch 1. Bei einer zur Durchführung der erfindungsgemässen Verfahrens geeigneten Druckgiessmaschine ist auf der Stempelstange wenigstens ein Rohr oder eine Düse mit einer gegen den Kolben gerichteten Öffnung festgelegt und das Rohr oder die Düse über eine Zuleitung mit einem Vorratsgefäss für das Schmiermittel verbunden.

Mit der Anordnung eines Rohres direkt auf der Stempelstange kann das Schmiermittel auf einfache Art auf den Kolben und die Innenwand der Füllkammer appliziert werden.

Da der Kolben beim Einschiessen des flüssigen Metalls in den Formhohlraum stark beschleunigt wird, ist die Masse der auf der Stempelstange montierten Teile möglichst gering zu hatten. Das Rohr oder die Düse ist daher vorzugsweise aus dünnem Metallrohr oder aus Kunststoff gefertigt.

Bei geringem Abstand zwischen der Stempelstange und der Innenwand der Füllkammer kann es sich als zweckmässig erweisen, das Rohr oder die Düse und ggf. ein Teil der Zuleitung in einer Längsnut in der Stempelstange anzuordnen.

Das Rohr oder die Düse kann mittels wenigstens eines Befestigungselementes, welches ebenfalls eine möglichst geringe Masse aufweisen sollte, an der Stempelstange befestigt sein. Mögliche Befestigungselemente sind beispielsweise Kunststoffbänder wie, z.B. Kabelbinder, oder Rohrschellen aus Kunststoff oder Metall.

Bevorzugt ist das Formentrennmittel eine Polyäthylen-Primärdispersion mit anionischen und nichtionogenen Emulgatoren, bekannt unter dem Handelsnamen HORDAMER PE 34. Zusätzlich kann das Formentrennmittel Wachse wie Polyäthylenwachs und/oder Öle wie Silikonöl enthalten.

Zweckmässigerweise wird die Zusammensetzung des Formentrennmittels so gewählt, dass sich beim Einsprühen in der Füllkammer ein Schaum bildet. Dies führt zu einer optimalen Benetzung des Kolbens, ggf. der Kolbenringe sowie der Innenwand der Füllkammer. Das überschüssige Wasser/Trennmittel-Gemisch wird beim Zurückfahren des Kolbens aus der Füllkammer entfernt.

Durch die Verdünnung des Trennmittels mit Wasser wird eine sehr gute Benetzung bei geringer Schmierstoffmasse erreicht. Die durch das Verdampfen des Wasser bewirkte Abkühlung führt zu einer Standzeitverlängerung der Füllkammer, der Kolbenringe und des Kolbens.

Vorteilhafterweise enthält das in die Füllkammer gesprühte Formentrennmittel 0,5 bis 5 Gew.% Feststoffe, vorzugsweise 1 bis 2 Gew.-% Feststoffe, und Wasser als Rest.

Weitere Vorteile. Merkmale und Einzelheiten der Erfindung ergeben sich aus der nachfolgenden Beschreibung bevorzugter Ausführungsbeispiele sowie anhand der Zeichnung; diese zeigt schematisch in
- Fig. 1 eine teilweise geschnittene Seitenansicht einer Druckgiessmaschine;
- Fig. 2 ein Detail der Druckgiessmaschine von Fig. 1.

Eine in Fig. 1 dargestellte Druckgiessmaschine 10 zum Druckgiessen von beispielsweise Aluminiumlegierungen weist je eine auf einer festen Maschinenplatte 12a und auf einer beweglichen Maschinenplatte 12b aufgespannte feste Formhälfte 14 und bewegliche Formhälfte 16 auf, die in geschlossener Stellung einen Formhohlraum 18 begrenzen. In die feste Formhälfte 14 erstreckt sich eine Füllkammer 20, in welcher ein Kolben 22 verschiebbar angeordnet ist. Die Füllkammer 20 ist über eine Öffnung 24 von Hand oder automatisch mit Flüssigmetall füllbar.

Der Formhohlraum 18 ist auf der Seite der Füllkammer 20 von einem Formanschnitt 28 und auf der entgegengesetzten Seite von einem Vakuumlauf oder Formaustrittskanal 26 begrenzt. Der Formhohlraum 18 steht über den Formaustrittskanal 26 mit einem Vakuumventil 30 in Verbindung, welches seinerseits über einen Saugkanal 32 und über ein in den Saugkanal 32 geschaltetes Spenventil 33 mit einem Vakuumbehälter 34 verbunden ist. Der Vakuumbehälter 34 wird mittels einer Vakuumpumpe 36 evakuiert.

Der Kolben 22 sitzt auf einer Stempelstange 38, welche mittels eines Hydraulikzylinders 40 axial in beiden Richtungen betätigt wird.

Der Kolben 22 besteht beispielsweise aus einer Cu-Be-Legierung und kann mit Kolbenringen 42 bestückt sein. Die Füllkammer 20 besteht üblicherweise aus Stahl.

Gemäss Fig. 2 ist auf der Stempelstange 38 ein Rohrstück 44 beispielsweise in der Form eines dünnen Metallrohres oder aus Kunststoff montiert. Die Befestigung erfolgt über Kunststoffbänder 46, beispielsweise in der Form von Kabelbindern, oder über Rohrschellen. Eine flexible Leitung 48, beispielsweise ein Kunststoffschlauch oder ein flexibles Metallrohr, verbindet das Rohr 44 mit einem Vorratsgefäss 52 für ein Trennmittel 54. In die flexible Leitung 48 ist ein Druckverstärker 50 geschaltet.

Fig. 2 zeigt die Stellung des Kolbens an seinem Hubende im Bereich des Formanschnittes 28, d.h. nach erfolgtem Einschiessen des flüssigen Metalls in den Formhohlraum 18. In dieser Stellung wird das Trennmittel/Wasser-Gemisch 54 aus der gegen den Kolben 22 gerichteten Öffnung 45 des Rohrstückes 44 innerhalb des Zwischenraumes zwischen Stempelstange 38 und Innenwand der Füllkammer 20 gegen den Kolben 22 gesprüht. Anschliessend wird die Stempelstange 38 mit der darauf befestigten Sprüheinrichtung und dem Kolben 22 zur Vorbereitung des nächsten Schusses zurückgezogen, bis der Kolben 22 an seinem Hubanfang steht. Bei diesem Zurückziehen des Kolbens 22 wird überschüssiges Trennmittel/Wasser-Gemisch mittels des Kolbens 22 durch das offene Ende der Füllkammer 20 ausgestossen. Auf der Innenwand der Füllkammer 20 verbleibt somit nach dem Abdampfen des restlichen Wassers ein dünner Trennmittelfilm.

Ein auf einer Druckgiessmaschine mit einer Aluminiumlegierung durchgeführter Vergleichsversuch hat gezeigt, dass mit einem üblichen grafithaltigen Schmiermittel auf Mineralölbasis die Standzeit von Kolbenringen bei etwa 300 Schuss lag, während mit einem Formentrennmittel auf Wasserbasis die Standzeit bis zu 15000 Schuss erhöht werden konnte.

Durch die Erhöhung der Standzeiten von Kolben, Kolbenringen und Füllkammer ergibt sich für diese Teile eine geringere Wechselhäufigkeit und damit eine Reduzierung der Stillstandzeiten einer Druckgiessmaschine.

Die Verwendung eines Formentrennmittels auf Wasserbasis für die Kolbenschmierung hat neben einem positiven Umweltaspekt den Vorteil, dass für die Form und für die Füllkammer bzw. den Kolben ein einheitliches Trennmittel / Schmiermittel eingesetzt werden kann.

## Patentansprüche

1. Verfahren zum Schmieren des Kolbens (22) in der Füllkammer (20) einer Druckgiessmaschine mit einer beweglichen (16) und einer festen Formhälfte (14), welche in geschlossener Stellung einen Formhohlraum (18) begrenzen, einer Füllkammer (20) mit zylinderförmiger Innenwand zur Aufnahme von flüssigem Metall, einem in der Füllkammer (20) gleitend verschiebbaren, auf einer Stempelstange (38) sitzenden Kolben (22) zum Ausstossen des flüssigen Metalls aus der Füllkammer (20) und Einschiessen in den Formhohlraum (18), und einer Einrichtung zur Zuführung von Schmiermittel für den Kolben (22) in die Füllkammer (20), wobei das Schmiermittel auf die zylinderförmige Innenwand der Füllkammer (20) aufgewagen wird,
**dadurch gekennzeichnet, dass**
ein Formentrennmittel (54) auf Wasserbasis als Schmiermittel während einer Zeitdauer, in welcher der Kolben (22) nach dem Einschiessen des flüssigen Metalls in den Formhohlraum (18) an seinem Hubende steht, in den Zwischenraum zwischen der Stempelstange (38) und der zylinderförmigen Innenwand der Füllkammer (20) in Richtung des Kolbens (22) gesprüht wird.

2. Verfahren nach Anspruch 1, **dadurch gekennzeichnet, dass** das Formentrennmittel (54) eine Polyäthylen-Primärdispersion mit anionischen und nicht ionogenen Emulgatoren ist.

3. Verfahren nach Anspruch 2, **dadurch gekennzeichnet, dass** das Formentrennmittel (54) zusätzlich Wachse wie Polyäthylenwachs und/oder Öle wie Silikonöl enthält.

4. Verfahren nach einem der Ansprüche 1 bis 3, **dadurch gekennzeichnet, dass** das Formentrennmittel (54) schaumförmig in die Füllkammer (20) gesprüht wird.

5. Verfahren nach einem der Ansprüche 1 bis 4, **dadurch gekennzeichnet, dass** das in die Füllkammer (20) gesprühte Formentrennmittel (54) 0,5 bis 5 Gew.-% Feststoffe, vorzugsweise 1 bis 2 Gew.-% Feststoffe, und Wasser als Rest enthält.

6. Verfahren nach einem der Ansprüche 1 bis 5, **dadurch gekennzeichnet, dass** das Formentrennmittal (54) beim Zurückfahren des Kolbens (22) an seinen Hubanfang gleichmässig an der Wand der Füllkammer (20) vorteilt und überschüssiges Formentrennmittel (54) aus der Füllkammer (20) entfernt wird.

## Claims

1. Process for lubricating the plunger (22) in the filling chamber (20) of a diecasting machine with a moveable (16) and a stationary die half (14) which, when closed, define a die cavity (18) with cylindrical shaped inner wall for receiving liquid metal, a plunger (22), slidingly displaceable inside the filling chamber (20) and mounted on a plunger rod (38), for ejecting the liquid metal from the filling chamber (20) and injecting it it into the die cavity (18), and a device for supplying lubricants for the plunger (22) in the filling chamber (20), whereby the lubricant is applied onto the cylindrical shaped inner wall of the filling chamber (20),
**characterised in that**,
a water-based die-releasing agent (54) acting as lubricant is sprayed into the space between the die cavity (18) and the plunger rod (38) and onto the cylindical shaped inner wall of the filling chamber (20) in the direction of the plunger (22) during that time in which the plunger (22) is at the end of its stroke after injecting the liquid metal into the die cavity (18).

2. Process according to claim 1, **characterised in that** the die-releasing agent (54) is a polyethylene primary dispersion with anionic and non-ionogenic emulsifiers.

3. Process according to claim 2, **characterised in that** the die-releasing agent (54) contains, additionally, waxes such as polyethylene wax and/or oils such as silicone oils.

4. Process according to one of the claims 1 to 3, **characterised in that** the die-releasing agent (54) is sprayed in the form of a foam into the filling chamber 20).

5. Process according to one of the claims 1 to 4, **characterised in that** the die-releasing agent (54) sprayed into the filling chamber (20) contains 0.5 to 5 wt% solids, preferably 1 to 2 wt% solids, the remainder being water.

6. Process according to one of the claims 1 to 5, **characterised in that**, on during the withdrawal stroke of the plunger (22) the die-releasing agent (54) is distributed uniformly on the wall of the filling chamber (20) and excess die-releasing agent (54) is removed from the filling camber (20).

## Revendications

1. Procédé pour la lubrification du piston (22) dans la chambre de remplissage (20) d'une machine à coulée sous pression avec un bloc mobile (16) et un bloc fixe (14), qui délimitent une empreinte de moule (18) dans la position fermée, une chambre de remplissage (20) avec une paroi intérieure de forme cylindrique pour le logement de métal liquide, un piston (22) pouvant coulisser par glissement dans la chambre de remplissage (20) et reposant sur une tige de poinçon (38) pour l'éjection du métal liquide de la chambre de remplissage (20) et l'injection dans l'empreinte de moule (18), et un dispositif pour l'arrivée du lubrifiant pour le piston (22) dans la chambre de remplissage (20), le lubrifiant étant appliqué sur la paroi intérieure de forme cylindrique de la chambre de remplissage (20),
**caractérisé en ce que**
un agent de démoulage (54) à base d'eau en tant que lubrifiant est pulvérisé dans l'espace intermédiaire entre la tige de poinçon (38) et la paroi intérieure de forme cylindrique de la chambre de remplissage (20) en direction du piston (22) pendant une durée au cours de laquelle le piston (22) se trouve sur sa fin de course après l'injection du métal liquide dans l'empreinte de moule (18).

2. Procédé selon la revendication 1, **caractérisé en ce que** l'agent de démoulage (54) est une dispersion primaire à polyéthylène avec des émulsifiants anioniques et non ionogènes.

3. Procédé selon la revendication 2, **caractérisé en ce que** l'agent de démoulage (54) présente en supplément des cires comme de la cire de polyéthylène et/ou des huiles comme huile de silicone.

4. Procédé selon l'une quelconque des revendications 1 à 3, **caractérisé en ce que** l'agent de démoulage (54) est pulvérisé sous forme de mousse dans la chambre de remplissage (20).

5. Procédé selon l'une quelconque des revendications 1 à 4, **caractérisé en ce que** l'agent de démoulage (54) pulvérisé dans la chambre de remplissage (20) contient 0,5 jusqu'à 5 % en poids de matières solides, de préférence 1 à 2 % en poids de matières solides, et de l'eau comme reste.

6. Procédé selon l'une quelconque des revendications 1 à 5, **caractérisé en ce que** l'agent de démoulage (54) est réparti uniformément sur la paroi de la chambre de remplissage (20) lors du recul du piston (22) sur son début de course et de l'agent de démoulage (54) excédentaire est enlevé de la chambre de remplissage (20).
